# EUROPÄISCHE PATENTSCHRIFT

(11) **EP 0 249 693 B1**
(45) Veröffentlichungstag und Bekanntmachung des Hinweises auf die Patenterteilung: **26.09.1990**
(21) Anmeldenummer: 87104670.2
(22) Anmeldetag: 30.03.1987
(51) Int. Cl.: B61D 47/00, B61D 3/18

(54) **Abstützung für Eisenbahngüterwagen, insbesondere für Flachwagen**
Struts for railway goods vans, especially flat cars
Etayage pour wagons de marchandises, notamment pour wagons plats

(30) Priorität: 14.06.1986 DE 3620107
(43) Veröffentlichungstag der Anmeldung: 23.12.1987
(73) Patentinhaber: Linke-Hofmann-Busch Waggon-Fahrzeug- Maschinen GmbH, D-38239 Salzgitter (DE)
(72) Erfinder: Schmidt, Walter, D-3320 Salzgitter 1 (DE); Haun, Hans-Georg, Dipl.-Ing., D-4950 Minden (DE)

(56) Entgegenhaltungen:
- BE-A- 547 580
- CH-A- 396 076
- US-A- 3 581 918

## Beschreibung

Die Erfindung betrifft eine Abstützung für Eisenbahngüterwagen, insbesondere für Flachwagen nach dem Oberbegriff des Anspruchs 1.

Zum Be- und Entladen von Eisenbahngüterwagen, insbesondere von Flachwagen, ist oftmals ein Erreichen der Ladefläche von der Stirnseite aus erwünscht und erforderlich. Der Vorgang des Überfahrens der Stirnseite beansprucht bei sehr schweren Lasten, beispielsweise bei Kettenfahrzeugen, die Wagenkonstruktion erheblich, insbesondere bei nicht höhengleichen Rampen, da die bewegten Lasten bzw. Massen die Konstruktion schlagartig und einseitig beaufschlagen. Besonders die Drehgestelle sind im Hinblick auf derartige Beanspruchungen gegen unzulässige Verformungen, gegen Ausheben aus der Zapfenlagerung und gegen Aushebung aus dem Gleis zu schützen. Zum Schutz der Flachwagen ist es bekannt, an den Stirnseiten der Flachwagen Abstützungen anzuordnen, deren Fußplatten auf Abstand zur Schienenoberkante gehalten sind. Beim Überfahren der Stirnseite mit schweren Lasten gibt die Federung des Flachwagens nach, bis die Fußplatten der Abstützungen - im Regelfall sind jeweils zwei Abstützungen je Stirnseite, d. h. je Schienenstrang eine, vorgesehen - auf der Schienenoberkante aufliegt. Ein weiteres Nachgeben der Federung wird ebenso vermindert wie ein Ausheben des Flachwagens am anderen Ende.

Bisher bekannte Abstützungen dieser Art bestehen beispielsweise aus stufenlos durch Drehen einer Spindel ausfahrbaren Stützbeinen. Auch ist es bekannt, Abstützungen teleskopartig auszubilden, wobei ein unteres gegenüber dem wagenfesten Stützbeinbock vertikal verschiebbares Stützbeinteil mittels Lochraster und Bolzen festlegbar ist (Zeitschrift "Logistik, Technik und Versorgung", Heft 4, Dez. 1971, Seite 130 - 131).

Beide vorgenannten Abstützungen sind - so zeigt es die Praxis - umständlich und zeitaufwendig oftmals auch schwergängig zu bedienen. Neben der steigenden latenten Gefährdung für das Bedienungspersonal bei steigenden Verweilzeiten im direkten Gleisbereich für das ordnungsgemäße Betätigen der Abstützung sind auch erschwerte Einsatzbedingungen bei ungünstiger Witterung, wie Regen, Schnee und Glätte zu bedenken. Beispielsweise ist es bei der Abstützung mit Lochraster und Bolzen oft schwierig oder unmöglich, die Arretierung der Teleskopteile vorzunehmen, da verbogene oder entfernte Bolzen die Verwendung der Abstützung unmöglich machen.

Daher liegt der vorliegenden Erfindung die Aufgabe zugrunde, eine gattungsgemäße Abstützung derart auszubilden, daß sie die Nachteile des aufgezeigten Standes der Technik weitergehend vermeidet und insbesondere den Anforderungen nach Bedienungsfreundlichkeit, Leichtgängigkeit und Betriebssicherheit gerecht wird, wobei die Verweilzeiten im Gefahrenbereich des Gleises für die Betätigung der Abstützung zu vermindern sind.

Zur Lösung dieser Aufgabe ist die gattungsgemäße Abstützung erfindungsgemäß so auszubilden, wie im kennzeichnenden Teil des Anspruchs 1 angegeben.

Ein Ausführungsbeispiel der Erfindung ist in der Zeichnung dargestellt und wird im folgenden näher beschrieben. Dabei wird auch auf die in den Unteransprüchen gekennzeichneten vorteilhaften Weiterbildungen des Gegenstandes der Erfindung eingegangen. Die Zeichnung zeigt dazu in
Fig. 1 die Abstützung. in Gebrauchslage mit ausgeschwenktem Stützbein in Seitenansicht;
Fig. 2 die Abstützung gemäß Fig. 1 im Schnitt I - I;
Fig. 3 die Abstützung in Ruhelage mit eingeschwenktem Stützbein in Seitenansicht.

Im Beispiel nach Fig. 1 ist die erfindungsgemäße Abstützung 1 am Untergestell 2 im Bereich der Kopfstücke 3 eines Eisenbahngüterwagens jeweils etwa in der Ebene der Radreifen angeordnet. Die Abstützung 1 ist als zweigeteiltes Stützbein ausgebildet, wobei dessen oberes Teil als Stützbeinbock 1a bezeichnet, mit seinem oberen Ende mit dem Kopfstück 3 fest verbunden ist. Am unteren Ende des Stützbeinbockes 1 a ist ein schwenkbares Stützbein 1 b und eine Anordnung 5 zur Ver- und Entriegelung des schwenkbaren Stützbeines 1 b in seinen beiden möglichen Endlagen vorgesehen.

Der Stützbeinbock 1a ist als Hohlprofil, insbesondere als Rohr, ausgebildet und erstreckt sich vom Untergestell 2 in der Ebene der Radreifen in Richtung auf den zugeordneten Schienenstrang.Die feste Verbindung des Stützbeinbockes 1a mit dem Untergestell 2 kann über angeschweißte Stegbleche 6 erfolgen. Am unteren Ende des Stützbeinbockes 1 a ist seitlich in Richtung auf die Längsseite des Eisenbahngüterwagens ein u-förmiger Bügel 7 mit dem Stützbeinbock 1 a verbunden, wobei die Schenkel 7a und 7b innerhalb der äußeren Abmessung bzw. des Durchmessers des Stützbeinbockes 1 a parallel zum Kopfstück 3 angeordnet sind. Gegenüberliegend dem Bügel 7, d. h. um 180_{°} versetzt und zur Längsmittelebene des Eisenbahngüterwagens weisend, ist ein weiterer u-förmiger Bügel 8 etwas oberhalb des Bügels 7 angeordnet, so daß sich für die Bügel 7 und 8 die Anordnung am Stützbeinbock 1a gemäß den Figuren 1 und 3 darstellt. Ein Bolzen 9 erstreckt sich vom Steg 7a zum Steg 7b des Bügels 7 und lagert einen vorzugsweise paarig ausgebildeten Lagersteg 10, der an seinem anderen Ende das schwenkbare Stützbein 1b trägt. Die Ausbildung des Lagerstegpaares 10 ermöglicht dabei dem Stützbein 1b das Einnehmen der ersten Endlage, der Gebrauchslage, wobei das Stützbein 1 b in Verlängerung der Mittelachse des Stützbeinbockes 1 a angeordnet ist.

Am oberen Endes des Stützbeines 1b sind in vergleichbarer Anordnung und Orientierung wie die Bügel 7 und 8, jeweils um 180° am Umfang des Stützbeins 1 b versetzt angeordnete Flügelbleche 11 und 12 vorgesehen, wobei das innere zur Längsmittelebene des Eisenbahngüterwagens weisende Flügelblech 12 sich über das obere Ende des Stützbeines 1 b in den Bereich des Stützbeinbockes 1 a erstreckt. Senkrecht zu den Flügelblechen 11 und 12 sind in deren oberen Bereich Halteelemente 13 bzw. 14 angeordnet, die jeweils mittig am zugeordneten Flügelblech 11 bzw. 12 einen vorgegebenen Betrag über die Durchmesserabmessung des Stützbeines hinausragen.

Am unteren Ende des Stützbeines 1 ist eine Stützbeinfußplatte 4 angebracht.

Im Bügel 8 ist über einen Bolzen 15 ein paarig ausgebildeter, vermittels Steg 18 eine Einheit bildender Winkelhebel 16 mit einem in diesem Beispiel waagerecht angeordneten zur Längsseite des Eisenbahngüterwagens weisenden Hebelarm 16a und mit einem nach unten weisenden dazu beispielsweise senkrechten Hebelarm 16b gelagert. Der Hebelarm 16b weist eine Ausnehmung 17b auf, die das Halteelement 14 in Gebrauchslage hintergreift, so daß das schwenkbare Stützbein 1 b arretiert ist. Der Hebelarm 16a weist an seinem freien Ende eine Ausnehmung 17a auf, die in der zweiten Endlage des Stützbeines 1a, in der Ruhelage, das Halteelement 13 bei geschwenktem Stützbein 1a hintergreift und arretiert.

Beide Hebelarme 16a und 16b weisen jeweils an ihren Enden eine Anlaufschräge 19a bzw. 19b auf, deren Orientierung jeweils schräg nach unten von beiden Seiten zur Mittelebene des Stützbeines gerichtet ist. Ein Anschlag 20 am Stützbeinbock 1a bestimmt die Stellung des Winkelhebels 16 in den Endstellungen. Am Ende des Hebelarmes 16b ist ein Betätigungsorgan 21 angeordnet.

Zum Verbringen des Stützbeines 1 b aus der Gebrauchslage gemäß Fig. 1 in die Ruhelage gemäß Fig. 3 wird der im Bügel 8 gelagerte Winkelhebel 16 mittels Betätigungsorgan 21 soweit angehoben, daß die Ausnehmung 17b im Hebelarm 16b das dort arretierte Halteelement 14 freigibt und ein Schwenken des Stützbeines 1 ermöglicht. Dazu wird das Stützbein 1 b um den Bolzen 9 nach außen parallel zur Stirnseite um 180_{°} verschwenkt, so daß das Stützbein 1 b aufgrund der Ausbildung des Lagersteges 10 seitlich in Richtung auf die Längsseiten des Eisenbahngüterwagens versetzt angeordnet wird. Kurz vor Erreichen der Ruhelage schlägt das Halteelement 13 gegen die Anlaufschräge 19a des Hebelarmes 16a und hebt den Winkelhebel 16 beim Weiterschwenken des Stützbeines 1 b so lange mit an, bis das Halteelement 13 in die Ausnehmung 17a des Hebelarmes 16a gleitet, wobei der Winkelhebel 16 wieder seine Ausgangslage einnimmt und dabei das Stützbein 1 in seiner oberen Endlage, der Ruhelage, arretiert.

Das Verbringen des Stützbeines 1b in die Gebrauchslage beginnt mit dem Schwenken des Winkelhebels 16 um den Bolzen 15, so daß das Halteelement 13 aus der Ausnehmung 17a gleitet und die Arretierung gelöst ist. Nunmehr erfolgt die Verbringung des Stützbeines 1b in die Gebrauchslage, wobei das Halteelement 14 die Anlaufschräge 19b entlanggleitet und gleichzeitig den Winkelhebel 16 ausschwenkt, bis die Ausnehmung 17b das Halteelement 14 hintergreift, woraufhin der Winkelhebel 16 wieder seine Ausgangslage einnimmt.

Bei entsprechender Ausbildung und Anordnung des Stützbeines 1b in Verbindung mit dem Lagersteg 10 erfolgt das Verschwenken des Stützbeines 1 b in die Gebrauchslage nach Lösung der Arretierung durch Anheben des Hebelarmes 16a unter dem Einfluß der Schwerkraft selbsttätig, einschließlich der Arretierung in Gebrauchslage.

Die Anordnung und Ausbildung des Betätigungsorganes 21 im Bereich der Wagenlängsseite sowie die aufgezeigte Ausbildung der Abstützung erlauben ein Bedienen per Fuß, ohne daß in den direkten Gefahrenbereich des oder innerhalb des Gleises getreten werden muß.

Das Betätigen des Winkelhebels 16 ist ebenso wie das Schwenken des Stützbeines 1 b automatisierbar, beispielsweise mit Hilfe hydraulisch, pneumatisch oder elektrisch beaufschlagter Stellmittel, die auch ein gleichzeitiges oder sukzessives Verschwenken mehrerer Stützbeine bewirken können.

## Patentansprüche

1. Abstützung (1) für Eisenbahngüterwagen, insbesondere für Flachwagen, angeordnet im Bereich der Kopfstücke (3) und ausgebildet als zweiteiliges Stützbein mit oberem wagenfesten Stützbeinbock (1 a) und relativ dazu in die Gebrauchs- bzw. Ruhelage verbringbaren und dort jeweils arretierbarem unteren Stützbein (1 b), das in Gebrauchslage zur Schienenoberkante auf Abstand gehalten ist, dadurch gekennzeichnet: daß am unteren Ende des Stützbeinbockes (1a) das untere Stützbein (1b) parallel zum Kopfstück (3) des Eisenbahngüterwagens schwenkbar und in der Ruhelage in bezug auf die Gebrauchslage in gleicher Ebene nach außen in Richtung auf die Längsseite des Eisenbahngüterwagens versetzt angeordnet ist, daß in der Gebrauchslage das Stützbein (1 b) in Verlängerung der Mittelachse des Stützbeinbockes (1 a) angeordnet ist, wobei die Endflächen des Stützbeinbockes (1a) und des Stützbeines (1 b) gegeneinander anliegen und daß eine einzige Anordnung (5) die Ver- und Entriegelung des schwenkbaren Stützbeines (1 b) sowohl in Gebrauchslage (Fig. 1) als auch in Ruhelage (Fig. 3) vornimmt und sichert.

2. Abstützung (1) für Eisenbahngüterwagen nach Anspruch 1, dadurch gekennzeichnet, daß die Anordnung (5) zur Ver- und Entriegelung des schwenkbaren Stützbeines (1 b) als Falle ausgebildet ist, wobei ein am Stützbeinbock (1 a) gelagerte,: anhebbarer und parallel zur Schwenkebene des Stützbeines (1b) ausgerichteter Winkelhebel (16) an seinem einen Hebelarm (16a) eine Ausnehmung (17a) aufweist, die in der Ruhelage (Fig. 3) ein am Stützbein (1b) angeordnetes Halteelement (13) hintergreift und an seinem anderen Hebelarm (16b) eine Ausnehmung (17b) aufweist, in die ein weiteres am Stützbein (1b) an geordnetes; dem Halteelement (13) gleichgerichtetes Halteelement (14) eingreift und das Stützbein (1 b) in der Gebrauchslage (Fig. 1) arretiert.

3. Abstützung (1) für Eisenbahngüterwagen nach Anspruch 2, dadurch gekennzeichnet, daß die Hebelarme (16a und 16b) an ihren Enden jeweils eine zugeordnete Anlaufschräge (19a bzw. 19b) aufweisen, die wechselweise die Halteelemente (13 bzw. 14) unter Schwenken des Hebels (16) in die Ausnehmungen (17a bzw. 17b) führen.

4. Abstützung (1) für Eisenbahngüterwagen nach mindestens einem der Ansprüche 1-3, dadurch gekennzeichnet, daß der Hebelarm (16a) zur Fixierung des eingeklappten Stützbeines nach außen zur nächstliegenden Längsseite des Eisenbahngüterwagens weist und der Hebelarm (16b) zur Fixierung des ausgeklappten Stützbeines (1b) in Gebrauchslage nach unten weist.

5. Abstützung (1) für Eisenbahngüterwagen nach mindestens einem der Ansprüche 1-4, dadurch gekennzeichnet, daß die Hebelarme (16a und 16b) des Winkelhebels (16) zueinander senkrecht stehen, wobei jeweils einer der Hebelarme (16a) in beiden Endlagen etwa waagerecht ausgerichtet ist.

6. Abstützung (1) für Eisenbahngüterwagen nach mindestens einem der vorhergehenden Ansprüche 1-5, dadurch gekennzeichnet, daß am zur nächstliegenden Längsseite des Eisenbahngüterwagens weisenden Hebelarm (16a) ein Betätigungsorgan (21) angeordnet ist.

7. Abstützung (1) für Eisenbahngüterwagen nach mindestens einem der Ansprüche 1-6, dadurch gekennzeichnet, daß ein außen in Richtung auf die nächstliegende Längsseite des Eisenbahngüterwagens am Stützbeinbock (1a) angeordneter Bügel (7) das Stützbein (1b) lagert und gegenüberliegend, zur Längsmittelebene des Eisenbahngüterwagens weisend, ein weiterer Bügel (8) den Winkelhebel (16) lagert, wobei die Lagerung des Winkelhebels (16) etwas oberhalb der Lagerung des schwenkbaren Stützbeines (1 b) erfolgt.

8. Abstützung (1) für Eisenbahngüterwagen nach mindestens einem der Ansprüche 1-7, dadurch gekennzeichnet, daß das Stützbein (1 b) über einen Lagersteg (10) am Stützbeinbock (1a) außermittig angelenkt ist.

9. Abstützung (1) für Eisembahngüterwagen nach mindestens einem der Ansprüche 1-8, dadurch gekennzeichnet, daß am Stützbein (1 b) den Bügeln (7 und 8) gleichgerichtete Flügelbleche (11 bzw. 12) angeordnet sind, die in ihrem oberen Bereich dazu senkrecht orientierte Halteelemente (13 bzw. 14) tragen. _ _ _

10. Abstützung (1) für Eisenbahngüterwagen nach mindestens einem der Ansprüche 1-9, dadurch gekennzeichnet, daß das Schwenken des Stützbeines (1 b) automatisiert, mittels eines hydraulisch, pneumatisch oder elektrisch beaufschlagten Stellmittels erfolgt.

## Revendications

1. Dispositif d'appui (1) pour wagons à marchandises, en particulier pour wagons plats, disposé dans la zone des traverses de tête (3) et conçu comme une béquille divisée en deux, comportant un support de béquille supérieur (1 a) solidaire du wagon et une béquille inférieure (15) qui est apte à passer en position d'utilisation ou de repos par rapport audit support supérieur de béquille (1a) et à être bloquée à chaque fois dans cette position, et qui est maintenue, en position d'utilisation, à une certaine distance du dessus du rail, caractérisé en ce que, à l'extrémité inférieure du support de béquille (1a), la béquille inférieure (1b) est pivotante parallèlement à la traverse de tête (3) du wagon à marchandises, et, en position de repos, est disposée de façon décalée, vers l'extérieur en direction du côté longitudinal du wagon à marchandises, sur le même plan qu'en position d'utilisation; en ce que, en position d'utilisation, la béquille (1b) est disposée dans le prolongement de l'axe médian du support de béquille (1a), les surfaces extrêmes du support de béquille (1 a) et de la béquille (1b) étant adjacentes; et en ce qu'un seul dispositif (5) effectue et garantit le verrouillage et le déverrouillage de la béquille pivotante (1 b), aussi bien en position d'utilisation (fig. 1 ) qu'en position de repos (fig. 3).

2. Dispositif d'appui (1) pour wagons à marchandises selon la revendication 1, caractérisé en ce que le dispositif (5) destiné au verrouillage et au déverrouillage de la béquille pivotante (1 b) est conçu comme un loquet, moyennant quoi un levier coudé (16) monté sur le support de béquille (1 a), apte à être soulevé, et orienté parallèlement au plan de pivotement de la béquille (1b), possède sur son premier bras de levier (16a) un creux (17a) qui, en position de repos (fig. 3), est en prise, par derrière, avec un élément de retenue (13) disposé sur la béquille (1b), et possède sur son second bras de levier (16b) un creux (17b) avec lequel un second élément de retenue (14), disposé sur la béquille (1 b) et orienté comme l'élément de retenue (13), vient en prise, et qui bloque la béquille (1b) dans la position d'utilisation (fig. 1).

3. Dispositif d'appui (1) pour wagons à marchandises selon la revendication 2, caractérisé en ce que les bras de levier (16a et 16b) possèdent chacun, à leurs extrémités, des parties obliques d'attaque correspondantes (19a, respectivement 19b) qiu amènent alternativement les éléments de retenue (13, respectivement 14) dans les creux (17a, respectivement 17b) lors du pivotement du levier (16).

4. Dispositif d'appui (1) pour wagons à marchandises selon l'une au moins des revendications 1 à 3, caractérisé en ce que le bras de levier (16a) destiné à fixer la béquille rétractée est orienté vers l'extérieur, vers le côté longitudinal le plus proche du wagon à marchandises, et le bras de levier (16b) destiné à fixer la béquille (1 b) étendue en posiiton d'utilisation est orienté vers le bas.

5. Dispositif d'appui (1) pour wagons à marchandises selon l'une au moins des revendications 1 à 4, caractérisé en ce que les bras de levier (16a et 16b) du levier coudé (16) sont perpendiculaires l'un par rapport à l'autre, l'un des bras de levier (16a) étant à chaque fois orienté approximativement horizontalement dans les deux positions extrêmes.

6. Dispositif d'appui (1) pour wagons à marchandises selon l'une au moins des revendications précédentes 1 à 5, caractérisé en ce qu'un organe d'actionnement (21) est disposé au niveau du bras de levier (16a) orienté vers le côté longitudinal le plus proche du wagon à marchandises.

7. Dispositif d'appui (1) pour wagons à marchandises selon l'une au moins des revendications 1 à 6, caractérisé en ce qu'un étrier (7) disposé sur le support de béquille (1 a), à l'extérieur, en direction du côté longitudinal le plus proche du wagon à marchandises, reçoit la béquille (1 b) et qu'à l'opposé, orienté vers le plan médian longitudinal du wagon à marchandises, un second étrier (8) reçoit le levier coudé (16), le montage du levier coudé (16) se faisant approximativement au-dessus du montage de la béquille pivotante (1 b).

8. Dispositif d'appui (1) pour wagons à marchandises selon l'une au moins des revendications 1 à 7, caractérisé en ce que la béquille (1 b) est articulée de façon excentrique sur le support de béquille (1a) par l'intermédiaire d'une patte de montage (10).

9. Dispositif d'appui (1) pour wagons à marchandises selon l'une au moins des revendications 1 à 8, caractérisé en ce qu'il est prévu, sur la béquille (1b), des pattes en ailettes (11, respectivement 12), orientées suivant la même direction que les étriers (7 et 8), et qui portent, dans leur zone supérieure, des éléments de retenue (13, respectivement 14) orientés perpendiculairement auxdites pattes en ailettes.

10. Dispositif d'appui (1) pour wagons à marchandises selon l'une au moins des revendications 1 à 9, caractérisé en ce que le pivotement de la béquille (1 b) se fait de façon automatisée, à l'aide d'un moyen de réglage à commande hydraulique, pneumatique ou électrique.

## Claims

1. A support (1) for railway freight wagons, in particular flat wagons, arranged in the region of the headstock (3) and designed as a two-part support leg comprising an upper support leg mounting (1 a) fixed to the wagon and a lower support leg (1 b) which can be brought into the position of use or rest relative thereto and locked therein, and which in the position of use is maintained at a distance from the upper edge of the rail, characterised in that at the lower end of the support leg mounting (1 a), the lower support leg (1 b) can be swivelled in parallel to the headstock (3) of the railway freight wagon and in the rest position relative to the position of use is arranged in the same plane outwardly offset in the direction of the longitudinal side of the railway freight wagon, that in the position of use the support leg (1 b) is arranged in an extension of the central axis of the support leg mounting (1 a) where the end faces of the support leg mounting (1a) and of the support leg (1b) abut against one another, and that one single arrangement (5) effects and secures the locking and unlocking of the swivelling support leg (1b) both in the position of use (Fig. 1) and in the rest position (Fig. 3).

2. A support (1) for railway freight wagons as claimed in claim 1, characterised in that the arrangement (5) for locking and unlocking the swivelling support leg (1 b) is designed as a latch, where an angle lever (16) which is mounted on the support leg mounting (1a) which can be raised, and which extends in parallel to the swivel plane of the support leg (1 b) comprises, in its first lever arm (16a), an opening (17a) which in the rest position (Fig. 3) engages behind a retaining element (13) arranged on the support leg (1 b) and in its other lever arm (16b) comprises an opening (17b) into which a further retaining element (14), arranged on the support leg (1 b) and facing in the same direction as the retaining element (13), engages and locks the support leg (1 b) in the position of use (Fig. 1).

3. A support for railway freight wagons as claimed in claim 2, characterised in that at their ends the lever arms (16a and 16b) each comprise an assigned sloping surface (19a and 19b respectively) which during the swivelling of the lever (16) alternately guide the retaining elements (13 and 14) respectively, into the openings (17a and 17b respectively).

4. A support (1) for railway freight wagons as claimed in at least one of claims 1 to 3, characterised in that the lever arm (16a) for the fixing of the retracted support leg faces outwards to the nearest longitudinal side of the railway freight wagon and the lever arm (16b) for the fixing of the extended support leg (1 b) faces downwards in the position of use.

5. A support (1) for railway freight wagons as claimed in at least one of the claim 1 to 4, characterised in that the lever arms (16 and 16b) of the angle lever (16) extend at right-angles to one another, in each case one of the lever arms (16a) extending approximately horizontally in both end positions.

6. A support (1) for railway freight wagons as claimed in at least one of the previous claim 1 to 5, characterised in that an actuating element (21) is arranged on the lever arm (16a) which faces towards the nearest longitudinal side of the railway freight wagon.

7. A support (1) for railway freight wagons as claimed in at least one of the claims 1 to 6, characterised in that a bracket (7) arranged externally on the support leg mounting (1 a) in the direction of the nearest longitudinal side of the railway freight wagon form a bearing for the support leg (1b) and opposite, facing towards the longitudinal central plane of the railway freight wagon, a further bracket (8) form a bearing for the angle lever (16), where the bearing of the angle lever (16) is located somewhat above the bearing of the swivelling support leg (1b).

8. A support (1) for railway freight wagons as claimed in at least one of the claim 1 to 7, characterised in that the support leg (1 b) is articulated to the support leg mounting (1 a) eccentrically via a bearing web (10).

9. A support (1) for railway freight wagons as claimed in at least one of the clair 1 to 8, characterised in that, on the support leg (1 b) are arranged stabilising fins (11 and 12) which face in the same direction as the brackets (7 and 8) and which in their upper region bear retaining elements (13 and 14) orientated at right-angles thereto.

10. A support (1) for railway freight wagons as claimed in at least one of the claim 1 to 9, characterised in that the swivelling of the support leg (1b) takes place in automated fashion, by means of a hydraulically, pneumatically or electrically operated control means.
